# EUROPÄISCHE PATENTANMELDUNG

(11) **EP 1 319 498 A2**
(43) Veröffentlichungstag der Anmeldung: **18.06.2003**
(21) Anmeldenummer: 02026739.9
(22) Anmeldetag: 30.11.2002
(51) Int. Cl.: B30B 11/08, B30B 11/00

(54) **Verfahren zur Instruktion einer Bedienperson bei Wartungs- und Reparaturarbeiten an einer Tablettenpresse**

(30) Priorität: 14.12.2001 DE 10161570
(71) Anmelder: Fette GmbH, 21493 Schwarzenbek (DE)
(72) Erfinder: Hinzpeter, Jürgen, 21493 Schwarzenbek (DE); Schmidt, Ingo, 21493 Scharzenbek (DE); Neumann, Michael, 21514 Büchen (DE); Lamp, Peter-Heinrich, 21493 Scharzenbek (DE)
(74) Vertreter: Patentanwälte Hauck, Graalfs, Wehnert, Döring, Siemons, Schildberg

(57) **Zusammenfassung**

Verfahren zur Instruktion einer Bedienperson bei Wartungs- und/oder Reparaturarbeiten an einer Tablettenpresse, welches die folgenden Verfahrensschritte aufweist: in einem ersten Schritt werden Daten zu einer Fehlfunktion an der Tablettenpresse eingelesen, ausgehend von den eingelesenen Daten wird eine Liste von Hilfs- und Serviceunterstützungen an einer Ausgabeeinrichtung ausgegeben, in einem nachfolgenden Schritt wird mindestens eine der ausgegebenen Hilfs- und Serviceunterstützungen ausgewählt, die ausgewählte Hilfs- und Serviceunterstützung wird nachfolgend als Videosequenz und/oder Audiosequenz abgespielt.

## Beschreibung

Die vorliegende Erfindung betrifft ein Verfahren zur Instruktion einer Bedienperson bei Wartungs- oder Reparaturarbeiten an einer Tablettenpresse.

Eine übliche Tablettenpresse besitzt eine Matrizenplatte, in der der Formraum für die Tablette ausgebildet ist, und einen Ober- und Unterstempel, die die Tablette herstellen. Eine Tablettenpresse wird in der Regel mit zwei Rechnersystemen betrieben. Das eine Rechnersystem ist als Steuer- oder Prozeßrechner ausgebildet, der die schnellen Meß-, Steuer- und Regelprozesse an der Tablettenpresse in Echtzeit bearbeitet. Als zweiter Rechner ist ein Bedienrechner mit einem Mensch-Maschine-Interface vorgesehen, der beispielsweise eingegebene Befehle entgegennimmt und Prozeßparameter grafisch anzeigt sowie Prozesse protokolliert und statistische Berechnungen zu den durchgeführten Prozessen durchführt.

Es ist bekannt, an dem Bedienrechner eine sogenannte "Hilfe"-Funktion vorzusehen, die technische Informationen zu der Tablettenpresse in Form von Texten enthält. Den Texten kann eine Bedienperson allgemeine Informationen oder Hinweise für Wartungs- und Reparaturarbeiten an der Tablettenpresse entnehmen, allerdings ist hierfür eine aufmerksame Lektüre von einem oder mehreren Texten erforderlich, wodurch Zeit verloren geht.

Der Erfindung liegt die Aufgabe zugrunde, ein Verfahren zur Instruktion einer Bedienperson bereitzustellen, das zuverlässig und schnell einer Bedienperson konkrete Instruktionen gibt.

Erfindungsgemäß wird die Aufgabe durch ein Verfahren mit den Merkmalen aus Anspruch 1 gelöst. Vorteilhafte Ausgestaltungen bilden den Gegenstand der Unteransprüche.

Bei dem erfindungsgemäßen Verfahren werden in einem ersten Schritt Daten zu einer Funktion oder einem Verfahrensablauf an der Tablettenpresse eingelesen. So können beispielsweise auch Daten zum Rotor der Tablettenpresse in dem ersten Verfahrensschritt eingelesen werden, ohne daß der Rotor beschädigt ist oder gewechselt werden muß.

Ausgehend von den eingelesenen Daten wird eine Liste von Hilfs- und Serviceunterstützungen generiert und an einer Ausgabeeinrichtung ausgegeben. In einem nachfolgenden Schritt wird mindestens eine der Hilfs- und Serviceunterstützungen ausgewählt, die anschließend als eine Videosequenz und/oder als Audiosequenz abgespielt wird. Mit dem erfindungsgemäßen Verfahren erfolgt also nachdem Daten über den Zustand der Tablettenpresse erfaßt wurden, eine akustische und/oder optische Instruktion des Benutzers. Solche abgespielten Sequenzen sind wesentlich leichter verständlich als ein geschriebener Text, der beispielsweise in der häufig verwendeten Form von Frage und Antworten vorliegt. Anhand der Videosequenzen können spezielle Bauelemente, die beispielsweise sprachlich nur sehr umständlich, wenn überhaupt, beschrieben werden können, auf einfache Weise in ihrer Position gezeigt werden. Die akustische Instruktion der Bedienperson durch eine Audiosequenz besitzt den Vorteil, daß bei Montage- und Demontagearbeiten an der Tablettenpresse eine Anleitung gegeben werden kann, ohne daß die Bedienperson ihre Arbeit unterbrechen muß und auf einen Bildschirm oder in ein Handbuch schauen muß. Vorzugsweise wird je nach Art der durchzuführenden Wartungs- und Reparaturarbeiten entweder eine Audiosequenz oder eine Videosequenz zur Einweisung der Bedienperson eingesetzt. Mit der präzisen Einweisung werden Standzeiten und Beschädigungen der Tablettenpresse durch unsachgemäße Wartung vermieden.

In einer bevorzugten Ausgestaltung sind Eingabemittel vorgesehen, auf deren Betätigung hin das Abspielen der Hilfs- und Serviceunterstützung angehalten und fortgesetzt wird. Die Bedienperson kann somit die Sequenzen in gewünschten Einheiten abspielen und wahlweise unterbrechen.

Es hat sich als vorteilhaft herausgestellt, die Video- und/oder Audiosequenzen über einen Bedienrechner für die Tablettenpresse abzuspielen. Hierdurch wird eine weitere zusätzliche Vorrichtung an der Tablettenpresse vermieden. Bevorzugt sind die Audio- und/oder Videosequenzen in einer Datenbank auf einer Festplatte, einer CD und/oder einer DVD abgelegt. Die Datenbank kann hierbei auch mittels Datenfernübertragung ergänzt und einzelne Sequenzen können ausgetauscht werden. So können über die Datenfernübertragung beispielsweise in der Datenbank sukzessive Audiosequenzen durch Videosequenzen ersetzt werden, ohne daß eine neue Installation der Datenbank erforderlich wäre.

In besonderem Maße wird bevorzugt, daß Video- und/oder Audiosequenzen vorgesehen sind, die Erläuterungen für eine Montage und Demontage von Baugruppen und/oder Einzelkomponenten für die Tablettenpresse darstellen.

Ebenfalls können Sequenzen mit Erläuterungen für eine Kalibrierung, eine Installation und eine Bedienung der Tablettenpresse vorgesehen sein. Auch ist es möglich, Sequenzen vorzusehen, die für die Tablettenpresse eine Fehlerbeseitigung ermöglichen und die Position bestimmter Bauteile anzeigen oder beschreiben.

In einer bevorzugten Ausgestaltung ist in einem Fall, in dem die eingegebenen Daten eine eindeutige Bestimmung von Video- und/oder Audiosequenzen nicht zulassen, vorgesehen, daß zusätzliche Daten eingelesen werden, um eine Auswahl von Video- und/oder Audiosequenzen zu treffen. Zusätzliche Daten können auch eingelesen werden, wenn eine aus den bereits eingegebenen Daten generierte Liste mehr als eine Maximalzahl von Einträgen enthalten würde. Die zusätzlichen Daten werden in einem Dialogverfahren eingelesen, bei dem abhängig von den bisher eingelesenen Daten Fragen auf der Anzeigeeinrichtung ausgegeben werden, deren Antworten als zusätzliche Daten eingelesen werden, wobei das Dialogverfahren fortgesetzt wird, bis eine Auswahl von Video- und/oder Audiosequenzen anhand der eingelesenen Daten erfolgt. Dem Dialogverfahren liegt bevorzugt ein Expertensystem zugrunde, das anhand eines vorbestimmten Entscheidungsbaums eine Differentialdiagnose für die Tablettenpresse durchführt und von der Bedienperson die jeweils relevanten Daten für die Feststellung einer Fehlerursache abfragt.

Die erfindungsgemäßen Aufgabe wird ebenfalls durch eine Vorrichtung mit den Merkmalen aus Anspruch 11 gelöst.

Die erfindungsgemäße Vorrichtung besitzt eine Eingabeeinrichtung, eine zentrale Verarbeitungseinheit, eine Wiedergabeeinrichtung und eine Speichereinrichtung. Bevorzugt ist die Vorrichtung als ein Bediencomputer der Tablettenpresse ausgebildet. Die Wiedergabeeinrichtung spielt ausgewählte Audio- und/oder Videosequenzen ab, die auf der Speichereinrichtung gespeichert sind. Als Speichereinrichtung ist bevorzugt eine Festplatte, ein CD-Laufwerk oder ein DVD-Laufwerk vorgesehen. Auch kann eine Fernübertragungseinrichtung vorgesehen sein, um die Speichereinrichtung mit einem externen Telefoncomputernetz zu verbinden, damit neue Audio- und/oder Videosequenzen zu der Speichereinrichtung übertragen werden können.

Das erfindungsgemäße Verfahren wird nachfolgend anhand eines Flußdiagramms näher beschrieben.

Das Flußdiagramm zeigt den Ablauf des erfindungsgemäßen Verfahrens. Zu Beginn des Verfahrens werden in einem Verfahrensschritt 10 erste Informationen eingelesen. Diese können beispielsweise darin bestehen, daß die Bedienperson das Wort Rotor eingibt. In einer auf die Eingabe 10 generierten Liste 12 hin werden die in der Datenbank vorhandenen Sequenzen zu dem Rotor dargestellt, beispielsweise Rotorausbau, Rotorschaden, Reinigen des Rotors und dergleichen. Trifft die Bedienperson in einem nachfolgenden Schritt 14 eine Auswahl, so wird in dem Schritt 16 die ausgewählte Sequenz dargestellt. Die Darstellung erfolgt je nach Art der ausgewählten Sequenz als Video- und/oder Audiosequenz. Mit dem anschließenden Schritt 18 endet das Verfahren und der Bediencomputer ist erneut bereit.

Wird in Verfahrensschritt 14 keine Auswahl aus der getroffenen Liste gewählt, so kann mit dem Schritt 20 eine Suche angeboten werden. Eine Suche 20 eignet sich insbesondere zu Ursachenfindung bei Problemen im Gesamtprozeßablauf. An die Suchabfrage 20 anschließend wird in einem Verfahrensschritt 22 eine Frage präsentiert und in dem sich anschließenden Verfahrensschritt 10 die Antwort auf diese Frage eingelesen. Aufgrund der beantworteten Frage kann nunmehr erneut eine Liste in dem Verfahrensschritt 12 generiert und angezeigt werden. Will die Bedienperson die Suche fortsetzen, so muß bei dieser Ausgestaltung des Dialogverfahrens im Verfahrensschritt 14 zu der Suche verzweigt werden.

## Patentansprüche

1. Verfahren zur Instruktion einer Bedienperson bei Wartungs- und/oder Reparaturarbeiten an einer Tablettenpresse, welches die folgenden Verfahrensschritte aufweist:
- in einem ersten Schritt werden Daten zu einer Funktion an der Tablettenpresse eingelesen oder direkt ausgewählt,
- ausgehend von den eingelesenen Daten wird eine Liste von Hilfs- und Serviceunterstützungen an einer Ausgabeeinrichtung ausgegeben,
- in einem nachfolgenden Schritt wird mindestens eine der ausgegebenen Hilfs- und Serviceunterstützungen ausgewählt,
- die ausgewählte Hilfs- und Serviceunterstützung wird nachfolgend als Videosequenz und/oder Audiosequenz abgespielt.

2. Verfahren nach Anspruch 1, **dadurch gekennzeichnet, daß** Eingabemittel vorgesehen sind, auf deren Betätigung ansprechend das Abspielen der Videound/oder Audiosequenz angehalten oder fortgesetzt wird.

3. Verfahren nach Anspruch 1 oder 2, **dadurch gekennzeichnet, daß** die Videound/oder Audiosequenz über einen Bedienrechner für die Tablettenpresse abgespielt wird.

4. Verfahren nach Anspruch 3, **dadurch gekennzeichnet, daß** die Audio- und Videosequenzen in einer Datenbank auf einer Festplatte, einer CD ROM und/oder eine DVD abgelegt sind.

5. Verfahren nach Anspruch 4, **dadurch gekennzeichnet, daß** die Datenbank über eine Fernübertragung ergänzt und/oder einzelne Sequenzen ausgetauscht werden können.

6. Verfahren nach einem der Ansprüche 1 bis 5, **dadurch gekennzeichnet, daß** Video- und/oder Audiosequenzen vorgesehen sind, die Erläuterungen zu einer Montage oder Demontage von Baugruppen und/oder einzelnen Komponenten der Tablettenpresse enthalten.

7. Verfahren nach einem der Ansprüche 1 bis 6, **dadurch gekennzeichnet, daß** Video- und/oder Audiosequenzen vorgesehen sind, die Erläuterungen zu einer Kalibrierung, Installation und Bedienung der Tablettenpresse enthalten.

8. Verfahren nach einem der Ansprüche 1 bis 7, **dadurch gekennzeichnet, daß** Video- und/oder Audiosequenzen vorgesehen sind, die Erläuterungen zu einer Fehlerbeseitigung bei Verfahrensabläufen und zum Auffinden von vorbestimmten Bauelementen ermöglichen.

9. Verfahren nach einem der Ansprüche 1 bis 8, **dadurch gekennzeichnet, daß** in einem Fall, in dem die eingegebenen Daten eine eindeutige Bestimmung von Video- und/oder Audiosequenzen nicht zulassen, zusätzliche Daten eingelesen werden, von denen ausgehend eine Liste von Video- und/oder Audiosequenzen ausgegeben wird.

10. Verfahren nach Anspruch 9, **dadurch gekennzeichnet, daß** zusätzliche Daten in einem Dialogverfahren eingelesen werden, bei dem abhängig von den bisher eingelesenen Daten Fragen an der Ausgabeeinheit ausgegeben werden, deren Antworten als zusätzliche Daten eingelesen werden, wobei das Dialogverfahren fortgesetzt wird, bis eine Auswahl einer Video- und/oder Audiosequenz erfolgt.

11. Vorrichtung zur Instruktion einer Bedienperson bei Wartungs- und/oder Reparaturarbeiten an einer Tablettenpresse, mit
- einer Eingabeeinrichtung zur Eingabe von Daten,
- einer zentralen Verarbeitungseinheit, die zu den eingelesenen Daten eine Liste mit Hilfs- und Serviceunterstützungen generiert und die generierte Liste an einer Ausgabeeinheit ausgibt,
- einer Wiedergabeeinrichtung, die ansprechend auf ein Signal der zentralen Verarbeitungseinheit eine der Audio- und/oder Videosequenzen auf einem Lautsprecher und/oder einem Bildschirm wiedergibt und
- einer Speichereinrichtung, auf der die Audio- und/oder Videosequenzen abgespeichert sind.

12. Vorrichtung nach Anspruch 11, **dadurch gekennzeichnet, daß** die Vorrichtung als Bediencomputer für die Tablettenpresse vorgesehen ist.

13. Vorrichtung nach Anspruch 11 oder 12, **dadurch gekennzeichnet, daß** die Speichereinrichtung eine Festplatte, ein CD-Laufwerk und/oder ein DVD-Laufwerk aufweist.

14. Vorrichtung nach einem der Ansprüche 11 bis 13, **dadurch gekennzeichnet, daß** zusätzlich eine Verbindungseinrichtung zum Anschluß der zentralen Verarbeitungseinheit mit einem externen Computer- oder Telefonnetz vorgesehen ist.
